# EUROPÄISCHE PATENTSCHRIFT

(11) **EP 1 290 961 B1**
(45) Veröffentlichungstag und Bekanntmachung des Hinweises auf die Patenterteilung: **26.10.2005**
(21) Anmeldenummer: 02018309.1
(22) Anmeldetag: 14.08.2002
(51) Int. Cl.: A46D 1/08, A46D 3/08

(54) **Vorrichtung zur Herstellung von Borstenwaren, insbesondere Zahnbürsten**
Apparatus for manufacturing brushware, in particular toothbrushes
Dispositif pour fabriquer des articles de brosserie, en particulier de brosses à dents

(30) Priorität: 06.09.2001 DE 10143674
(43) Veröffentlichungstag der Anmeldung: 12.03.2003
(73) Patentinhaber: Braun GmbH, 61476 Kronberg (DE)
(72) Erfinder: Stein, Bernd, Dr., 61389 Schmitten (DE); Flood, Bryan, Iowa City, Iowa 52245 (US)

(56) Entgegenhaltungen:
- DE-A- 3 242 044
- DE-A- 3 424 681
- DE-U- 29 514 993
- US-A- 4 430 039

## Beschreibung

Die vorliegende Erfindung betrifft eine Vorrichtung zum Herstellen von Borstenwaren, insbesondere Zahnbürsten, gemäß dem Oberbegriff des Patentanspruchs 1.

Aus dem Stand der Technik sind bereits Vorrichtungen zur Herstellung von Borstenwaren, insbesondere Zahnbürsten bekannt.

So beschreibt beispielsweise die US 4,360,236 ein Doppelfasermagazin für eine Maschine zur Bürstenherstellung, das aus zwei Magazinen besteht, die unbeweglich miteinander verbunden sind. Die Magazine sind dabei gegenüber einem Picker- bzw. Bündelzupfer-Segment angeordnet. Jedes Magazin ist nach dieser Offenbarung mit einer Separationsvorrichtung und Drückkomponenten zum Hochdrücken der Fasern in Richtung des Bündelzupfer-Segments ausgestattet. Ferner ist eine Vorrichtung vorgesehen, um abwechselnd Fasern über die Reichweite des Bündelzupfer-Segments hinaus in eines der beiden Faser magazine einzulegen. Das in der US 4,360,236 beschriebene Doppelfasermagazin kommt beispielsweise bei der Zahnbürstenherstellung mit unterschiedlichen Borstenfarben oder unterschiedlichem Borstenmaterial zur Anwendung.

Ferner beschreibt die US 5,518,301 ein Verfahren und eine Vorrichtung zum Zuführen von Fasern zu einem Befüllwerkzeug in einer Maschine zum Herstellen von Bürsten. Das Verfahren weist dabei pro Betriebszyklus folgende Schritte auf: Verbringen eines Faserbündels aus einem ausgewählten Faserzufuhrkanal zu einem Befüllwerkzeug mittels einer Bündelaufnahmevorrichtung, die mit zumindest zwei Faserkanälen zusammenarbeitet; Verwenden von beweglichen Schließvorrichtungen für die selektive Zufuhr von Fasern, die mit Zufuhrenden der Faserkanäle zusammenarbeiten und die durch ihre Bewegung garantieren, daß zu einem Zeitpunkt nur Fasern aus einem Faserkanal von der Bündelaufnahmevorrichtung verbracht werden können; Dabei sind die Schließvorrichtungen auf einem gemeinsamen Träger montiert, um bei jedem Betriebszyklus simultan zu arbeiten.

Die DE 26 43 222 A1 beschreibt ebenfalls ein Verfahren und eine Vorrichtung zur Bürstenherstellung. Dabei weist eine Bürstenherstellungsmaschine ein Borstenmagazin auf, das mit einer bzw. mehreren Stopfeinrichtungen zusammenarbeitet. Ferner weist die Bürstenherstellungsmaschine eine Zuführeinrichtung zum Magazin für gebündelte Borsten und eine Öffnungsvorrichtung für die die Borstenbündel zusammenhaltenden Umhüllungen auf. Die im Übergabebereich am Magazineingang angeordnete Zuführeinrichtung weist ein Transportmittel mit Haltevorrichtungen für Borstenbündel auf, das als Transportband oder als umlaufende Kette ausgebildet ist.

Die DE 38 06 160 A1 offenbart eine Vorbearbeitungs- oder Bereitstellungsmaschine für Borsten, wobei die Fasern in der Form zusammengebundener oder umhüllter Borstenbündel zugeführt werden. Bei diesem Verfahren wird die Umhüllung der Borstenbündel automatisch geöffnet und die Fasern werden gereinigt und geordnet, bevor sie in die Faserkanäle einer Bürstenherstellungsmaschine gelangen. Dabei sind die Filamente zum Transport zwischen Flachriemen eingespannt und werden so auf einfache Weise, schubweise dem Arbeitsgang entsprechend, nach vorne bewegt.

Ein Nachteil der bekannten Verfahren bzw. der konstruktiven Ausgestaltungen der bekannten Filamentzuführschächte ist es, daß hier Zonen auftreten, in denen sich kein kontinuierlicher Filamentfluß entwickelt. Diese Zonen werden auch als Totzonen bezeichnet, die sich negativ auf die Prozeßsicherheit und die Produktqualität auswirken.

Schließlich ist aus der US 3,367,719 eine Vorrichtung zum Herstellen von Borstenwaren der eingangs beschriebenen Art bekannt, bei der an einer Seite des Filamentenpakets eine Kettenfördereinrichtung ausgebildet ist. Eine sichere und gleichmäßige Förderung scheint hier problematisch.

Aufgabe der vorliegenden Erfindung ist es, eine verbesserte Vorrichtung zum Herstellen von Zahnbürsten zur Verfügung zu stellen, welche die Nachteile des Standes der Technik vermeidet. Diese Vorrichtung soll insbesondere die kostengünstige Herstellung von Borstenware mit hoher Prozeßsicherheit und Produktqualität ermöglichen.

Diese Aufgabe wird erfindungsgemäß durch eine Vorrichtung zum Herstellen von Borstenwaren, insbesondere Zahnbürsten, mit einer Zuführeinheit für lose in einem Zuführschacht stehende Borstenbündel vorgeschnittener Länge mit den Merkmalen des Patentanspruchs 1 gelöst. Vorteilhafte Ausgestaltungen und Weiterbildungen der Erfindung werden in den Unteransprüchen beschrieben.

Durch die aktive Förderung von Borstenbündeln bzw. Filamentbüscheln durch die auf beiden Seiten des Filamentenschaftes ausgebildeten Fördervorrichtungen werden Tot-räume, in denen kein kontinuierlicher Filamentfluß stattfindet, vermieden. Effekte, die unter "Arching" oder "Bridging" bekannt sind, haben hier keinen Einfluß, da die Filamente von beiden Seiten aktiv gefördert werden. Dabei wird als "Arching" oder "Bridging" ein scheinbares Verklumpen der Borstenbündel bezeichnet, durch welches das Fließen des Festkörpers gestoppt wird. Die Andrückflächen bilden eine seitlich begrenzende Borstenstraße, zwischen der die beiden Seiten des Filamentenpakets mittels durch die Anpreßflächen gebildeten Anpreßdruck anliegen. Auf diese Weise wird eine sichere und gleichmäßige Förderung der Filamente erreicht. Hierbei laufen beide Anpreßflächen synchron bei gleicher Geschwindigkeit.

Außerdem wird durch die aktive Filamentförderung ein schnelleres Ausschieben von Störungen im Filamentbett und damit eine erhöhte Produktqualität gewährleistet. D.h., Bereiche im Filamentzuführschacht, in denen Filamente die aufrechte Orientierung durch äußere Einflüsse verloren haben, werden schneller aus dem Filamentschacht herausgeschoben. Dadurch ergibt sich eine verringerte Störanfälligkeit und erhöhte Prozeßsicherheit. Daneben wird ein symmetrisches Greifen der Filamente aus der Schachtmitte möglich. Dies wird insbesondere dadurch erreicht, daß die gegenüberliegenden Fördervorrichtungen symmetrisch am Schacht angeordnet sind. Eine höhere Konstanz in der Anzahl der Filamente, die bei jedem Vorgang in die Ausnehmungen des Picker-Segments fließen, wird außerdem erreicht.

Als weitere vorteilhafte Wirkung wird eine geringere Abhängigkeit vom Filament-Finish-Level erreicht. Dies bedeutet, daß die Zufuhr der Borstenbündel unabhängig vom Filamentherstellungsprozeß und der Art der Filamente mit gleichbleibend hoher Prozeßsicherheit erfolgt. Dadurch können auch schwer fließende Filamente verarbeitet werden. Dies zeigt sich beispielsweise bei der problemlosen Verarbeitung besonders feiner Filamente, deren Durchmesser beispielsweise kleiner als 0,12 mm ist, was etwa 0,005 inch entspricht. Somit wird durch die erfindungsgemäße Vorrichtung eine gesteigerte Produktqualität, höhere Prozeßsicherheit und größere Ausbringung gewährleistet.

Ferner wird es durch die erfindungsgemäße Vorrichtung möglich, die erforderliche Zahl von Filamenten pro Bündelzupfer- bzw. pro Picker-Hub bereitzustellen. Die als aktive Zuführung bezeichnete Verwendung einer angetriebenen Fördereinrichtung ist dabei unmittelbar in die Formung der Borstenbündel (Tuft-Formung) einbezogen.

Dabei wird unter Bündelzupfer-Segment, Picker-Segment oder Picker-Tooling ein Zugriffswerkzeug zum Ergreifen der Tufts bezeichnet, welches diese anschließend an ihren gewünschten Platz auf dem Bürstenträger befördert.

Eine weitere vorteilhafte Vorrichtung zum Herstellen von Borstenwaren, sieht die Merkmale des Patentanspruchs 2 vor. Dabei können die Flach- oder Zahnriemen beispielsweise aus mit Gewebe verstärktem elastomeren Kunststoff hergestellt sein. Die Oberfläche kann aufgerauht oder strukturiert sein.

Durch die Merkmale des Anspruchs 3 verläuft ein büschelartiger Strang von Borsten durch den von den beiden gegenüberliegenden Andrückflächen gebildeten Schacht. Hierdurch können in einem Zug im Picker-Segment einzelne Büschel erstellt werden.

Durch die Merkmale des Anspruchs 4 laufen einzelne Borsten in Bewegungsrichtung der Fördereinrichtung, d.h. der zwischen den Andrückflächen gebildete Schacht bzw. Spalt ist gleich groß der Dicke der Borsten, um diese hinter- oder nebeneinander einzeln transportieren zu können.

Eine vorteilhafte Weiterbildung der Vorrichtung zum Herstellen von Borstenwaren, insbesondere Zahnbürsten, nach Patentanspruch 1 sieht die Merkmale des Patentanspruchs 5 vor. Dabei können beispielsweise zwei gegenüberliegende bewegliche Andruckelemente bereits ausreichend sein, zwischen denen der Strom von Filamentbüscheln durch entsprechende Vorwärts- bzw. Tangentialkräfte quasi hindurchgeschoben wird.

Eine alternative vorteilhafte Vorrichtung zum Herstellen von Borstenwaren sieht die Merkmale des Patentanspruchs 6 vor. Dabei kann die Fördereinrichtung mit zwei oder mehreren Rädern aus Metall oder Kunststoff vorgesehen sein.

Durch die Merkmale des Patentanspruchs 7 werden die Filamente beidseitig der Fördereinrichtung gleichmäßig und synchron transportiert, was relative Verschiebungen der einzelnen Borsten zueinander vermeidet.

Schließlich sieht eine Weiterbildung der erfindungsgemäßen Vorrichtung zum Herstellen von Filamentstreifen die Merkmale des Patentanspruchs 8 vor. Die Austrittsöffnung kann dabei einstellbar ausgebildet sein.

Die erfindungsgemäße Vorrichtung eignet sich insbesondere bei Sonderfilamenten (Anspruch 9), da diese aufgrund unterschiedlicher Oberflächen, Querschnitte und Werkstoffe dennoch immer gleichmäßig transportiert werden.

Weitere Vorteilhafte Ausgestaltungen und Weiterbildungen der Erfindung werden im folgenden mit Bezug auf die beigefügten Zeichnungen beschrieben. Darin zeigen:
- Fig.1: eine schematische geschnittene Darstellung einer ersten Ausführungsform einer erfindungsgemäßen aktiven Zuführeinheit;
- Fig.2: eine perspektivische Ansicht einer zweiten Ausführungsform einer erfindungsgemäßen aktiven Zuführeinheit.

Fig. 1 zeigt eine schematische geschnittene Darstellung einer ersten Ausführungsform einer erfindungsgemäßen aktiven Zuführeinheit 1. Als aktive Zuführeinheit 1 wird dabei eine angetriebene Fördereinrichtung für Borstenbündel bezeichnet, die ein oberes Förderband 2 und ein unteres Förderband 8 aufweist, die jeweils als angetriebene Flachriemen aus elastomerem Kunststoff ausgebildet sind.

Das obere Förderband 2 und das untere Förderband 8 sind spiegelsymmetrisch um eine Symmetrieachse 9 angeordnet. Im folgenden wird der Aufbau der Förderbänder 2, 8 daher nur einmal beschrieben.

Die symmetrisch ausgebildeten Förderbänder 2, 8 weisen jeweils ein Antriebsrad 3 und vier Umlenkrollen 5 auf. Das Förderband 2, 8 ist derart um die Umlenkrollen 5 geschlungen, daß parallel zur Symmetrieachse 9 jeweils eine gerade zwischen zwei Umlenkrollen 5 gespannte Andrückfläche 6 ausgebildet wird. Von der Andrückfläche 6 und der Symmetrielinie 9 beabstandet ist das Antriebsrad 3 angeordnet, das von dem Förderband 2, 8 nahezu um den halben Umfang umschlungen ist. An das Antriebsrad 3 schließt sich eine weitere Umlenkrolle 5 an, die jedoch von außen auf das Förderband 2, 8 wirkt und daher als Andrückrolle dient. Auf die Andrückrolle folgt eine weitere Umlenkrolle 5, die das Förderband 2, 8 in Richtung der Andrückfläche 6 umlenkt.

Das obere Förderband 2 und das untere Förderband 8 dienen dabei dem beschädigungsfreien Transport von lose in einem Zuführschacht 21 stehenden Borsten 10 vorgeschnittener Länge, die auch als Filamente oder Strands bezeichnet werden. Die vielen Borsten 10 werden dabei durch die von den Andrückflächen 6, 6 aufgebrachten tangentialen Kräfte entlang der Symmetrielinie 9 in Pfeilrichtung A bewegt und bilden förmlich eine durch die Andrückflächen 6 seitlich begrenzte Borstenstraße 20. Die Borsten 10 verlaufen in Fig. 1 senkrecht zur Pfeilrichtung A, so daß man in Fig. 1 nur die Schnittflächen der Enden der Borsten 10 erkennt, die hier als Punkte dargestellt sind und in Wirklichkeit eng aneinander liegen.

In einem anderen Ausführungsbeispiel ist es auch denkbar, daß nur einzelne Borsten 10 die Borstenstraße 20 passieren, d.h. die Borstenstraße 20 ist nicht breiter als der Durchmesser der einzelnen Borsten 10 und die einzelnen Borsten 10 werden hintereinander durch die sehr schmale Borstenstraße 20 transportiert. Am Ende werden die Borsten 10 in eine Ausnehmung zur Bildung eines Büschels 25 gefördert, was allerdings in den Figuren nicht dargestellt ist. Ist eine Ausnehmung gefüllt, wird sie seitlich verschoben und die nächste Ausnehmung kommt auf die Höhe der sehr schmalen Borstenstraße 20 und kann mit Borsten 10 gefüllt werden.

Am Ende der Andrückfläche 6 treffen nach Fig. 1 die Borsten 10 auf eine Austrittsöffnung 7, die einen vorbestimmten Durchmesser aufweist. An dieser Stelle befindet sich das mit Ausnehmungen 24 versehene Picker-Segment 22, in dem die Borsten 10 zu Borstenbündeln 25 zusammengefaßt werden und zur Weiterverarbeitung beispielsweise in "Mold bars" gebracht werden, wo dann ihre Enden mit Kunststoff zur Bildung eines kompletten Zahnbürstenkopfes umspritzt werden.

Fig. 2 zeigt eine perspektivische Ansicht einer zweiten Ausführungsform einer erfindungsgemäßen aktiven Zuführeinheit 15. Die Zuführeinheit 15 gemäß dieser Ausführungsform weist eine Grundplatte 11 und eine Abdeckplatte 12 auf. Die Grundplatte 11 und die Abdeckplatte 12 sind dabei aus massivem spanabhebend bearbeitetem Metall hergestellt. Zwischen der Grundplatte 11 und der Abdeckplatte 12 sind ein rechtes Zahnrad 14 und ein linkes Zahnrad 15 mit Rillen 23 drehbar angeordnet, in denen die Borsten 10 zum Transport hineingleiten und in Richtung A bewegt werden. Die beiden Zahnräder 14, 15 werden über zwei synchronisierte Antriebswellen angetrieben und stehen nicht im Zahneingriff miteinander, sondern zwischen dem rechten Zahnrad 14 und dem linken Zahnrad 15 ist ein Spalt 19 vorgesehen, durch den die lose in einem Zuführschacht stehenden Borsten (nicht dargestellt) vorgeschnittener Länge, die auch als Filamentbüschel oder Strands bezeichnet werden, direkt einem Picker-Segment, das die Borstenbündel greift, zugeführt werden. Die Zahnräder 14, 15 begrenzen diesen Spalt 19 seitlich und dienen als Andrückflächen 13, so daß sich auch hier in diesem Bereich, ähnlich wie oben zu Fig. 1 beschrieben, eine sich zum Spalt 19 verjüngende Borstenstraße (nicht dargestellt) bildet.

Durch die sich drehenden Zahnräder 14, 15 werden auf die Borsten an den Andrückflächen 13, 13 tangentiale Kräfte aufgebracht, wodurch sich die Borsten in Pfeilrichtung A bewegen. Hierdurch wird eine aktive Zuführeinheit realisiert und das Bilden von Totzonen im Borstenbündelfluß verhindert. Dabei dreht das linke Zahnrad 15 entgegen und das rechte Zahnrad 14 im Uhrzeigersinn in gleicher Umdrehungsgeschwindigkeit bzw. Stop- and Go-Zeit.

## Patentansprüche

1. Vorrichtung zum Herstellen von Borstenwaren, insbesondere Zahnbürsten, mit einer Zuführeinheit (1, 16) für lose in einem Zuführschacht (21, 26) stehende Borsten (10) vorgeschnittener Länge, die direkt einem Picker-Segment (22), das die Borsten (10) greift, zugeführt werden und dort zu Borstenbündeln (25) zusammengefaßt werden, wobei das dem Picker-Segment (22) oder einem weiteren Verarbeitungsprozeß zugewandte Ende des Zuführschachts (21, 26) eine angetriebene Fördereinrichtung (2, 8; 14, 15) aufweist,
**dadurch gekennzeichnet,**
**daß** die Fördereinrichtung (2, 8) aus gegenüberliegenden Andrückflächen (6, 6) besteht, zwischen denen die Borsten (10) angeordnet sind.

2. Vorrichtung zum Herstellen von Borstenwaren, insbesondere Zahnbürsten, nach Patentanspruch 1,
**dadurch gekennzeichnet,**
**daß** die Andrückflächen (6, 6) von Flach- oder Zahnriemen (2, 8) gebildet ist.

3. Vorrichtung nach Anspruch 1,
**dadurch gekennzeichnet,**
**daß** die Längsrichtung der einzelnen Borsten (10) quer zur Bewegungsrichtung der Andrückflächen (6, 6) verläuft.

4. Vorrichtung nach Anspruch 1,
**dadurch gekennzeichnet,**
**daß** die Längsrichtung der einzelnen Borsten (10) parallel zur Bewegungsrichtung der Andrückflächen (6, 6) verläuft.

5. Vorrichtung zum Herstellen von Borstenwaren, insbesondere Zahnbürsten, nach Patentanspruch 1,
**dadurch gekennzeichnet,**
**daß** die angetriebene Fördereinrichtung (2, 8; 14, 15) Andruckelemente (13) zum Aufbringen von Förderkräften auf die Mantelfläche der außenliegenden Borsten (10) aufweist.

6. Vorrichtung zum Herstellen von Borstenwaren, insbesondere Zahnbürsten, nach Patentanspruch 1,
**dadurch gekennzeichnet,**
**daß** die Fördereinrichtung (14, 15) als gegenüberliegende Zahnräder oder strukturierte Räder mit Rillen (23) oder Nuten ausgebildet ist, zwischen denen die Borsten (10) aufnehmbar sind.

7. Vorrichtung zum Herstellen von Borstenwaren, insbesondere Zahnbürsten, nach einem der vorangegangenen Patentansprüche,
**dadurch gekennzeichnet,**
**daß** die Fördereinrichtung (2, 8, 14, 15) mit dem nachfolgenden Verfahrensablauf synchronisierbar ist.

8. Vorrichtung zum Herstellen von Borstenwaren, insbesondere Zahnbürsten, nach einem der vorangegangenen Patentansprüche,
**dadurch gekennzeichnet,**
**daß** zur Herstellung von Filamentstreifen die Austrittsöffnung der angetriebenen Fördereinrichtung entsprechend der gewünschten Dicke des Filamentstreifens verjüngt ist.

9. Vorrichtung zum Herstellen von Borstenwaren, insbesondere Zahnbürsten, nach einem der vorangegangenen Patentansprüche,
**dadurch gekennzeichnet,**
**daß** angetriebene Fördereinrichtung (2, 8; 14, 15) zur Verarbeitung von Sonderfilamenten vorgesehen ist.

## Claims

1. A device for the manufacture of bristle products, in particular toothbrushes, with a feed unit (1, 16) for precut lengths of upstanding bristles (10) arranged loosely in a supply duct (21, 26), said bristles being routed directly to a picker segment (22) picking up the bristles (10) and combining them into tufts (25), with the end of the supply duct (21, 26) close to the picker segment (22) or another processing station including a driven conveying device (2, 8; 14, 15),
**characterized in that** the conveying device (2, 8) consists of opposite pressure surfaces (6, 6), with the bristles (10) being arranged therebetween.

2. The device for the manufacture of bristle products, in particular toothbrushes, according to patent claim 1,
**characterized in that** the pressure surfaces (6, 6) are formed by flat or toothed belts (2, 8).

3. The device according to patent claim 1,
**characterized in that** the longitudinal direction of the individual bristles (10) extend at right angle to the direction of motion of the pressure surfaces (6, 6).

4. The device according to patent claim 1,
**characterized in that** the longitudinal direction of the individual bristles (10) extend in parallel with the direction of motion of the pressure surfaces (6, 6).

5. The device for the manufacture of bristle products, in particular toothbrushes, according to patent claim 1,
**characterized in that** the driven conveying device (2, 8; 14, 15) includes pressure elements (13) for the application of transfer forces to the circumferential surface of the outer lying bristles (10).

6. The device for the manufacture of bristle products, in particular toothbrushes, according to patent claim 1,
**characterized in that** the conveying device (14, 15) is constructed as opposite gears or structured wheels having grooves (23) adapted to receive the bristles (10) therebetween.

7. The device for the manufacture of bristle products, in particular toothbrushes, according to any one of the preceding patent claims,
**characterized in that** the conveying device (2, 8; 14, 15) is adapted to be synchronized with the subsequent sequence of operations.

8. The device for the manufacture of bristle products, in particular toothbrushes, according to any one of the preceding patent claims,
**characterized in that,** for the manufacture of filament strands, the exit opening of the driven conveying device is tapered in conformity with the desired thickness of the filament strand.

9. The device for the manufacture of bristle products, in particular toothbrushes, according to any one of the preceding patent claims,
**characterized in that** the driven conveying device (2, 8; 14, 15) is provided for the processing of special filaments.

## Revendications

1. Dispositif pour fabriquer des articles de brosserie, en particulier des brosses à dents, avec une unité d'alimentation (1, 16) pour des poils (10) coupés à longueur dressés librement dans un puits d'alimentation (21, 26), qui sont acheminés directement à un segment de prise (22) saisissant les poils (10) et qui y sont rassemblés en touffes de poils (25), dans lequel l'extrémité du puits d'alimentation (21, 26) orientée vers le segment de prise (22) ou vers un autre processus de traitement présente un dispositif de transport entraîné (2, 8; 14, 15), **caractérisé en ce que** le dispositif de transport (2, 8) se compose de surfaces de pression opposées (6, 6) entre lesquelles les poils (10) sont disposés.

2. Dispositif pour fabriquer des articles de brosserie, en particulier des brosses à dents, selon la revendication 1, **caractérisé en ce que** les surfaces de pression (6, 6) sont formées par des courroies plates ou crantées (2, 8).

3. Dispositif selon la revendication 1, **caractérisé en ce que** la direction longitudinale des poils individuels (10) est orientée transversalement à la direction du mouvement des surfaces de pression (6, 6).

4. Dispositif selon la revendication 1, **caractérisé en ce que** la direction longitudinale des poils individuels (10) est orientée parallèlement à la direction du mouvement des surfaces de pression (6, 6).

5. Dispositif pour fabriquer des articles de brosserie, en particulier des brosses à dents, selon la revendication 1, **caractérisé en ce que** le dispositif de transport entraîné (2, 8; 14, 15) présente des éléments de pression (13) pour appliquer des forces de transport sur la surface latérale des poils situés à l'extérieur (10).

6. Dispositif pour fabriquer des articles de brosserie, en particulier des brosses à dents, selon la revendication 1, **caractérisé en ce que** le dispositif de transport (14, 15) est réalisé sous la forme de roues dentées opposées ou de roues structurées avec des stries (23) ou des rainures entre lesquelles les poils (10) peuvent se loger.

7. Dispositif pour fabriquer des articles de brosserie, en particulier des brosses à dents, selon l'une quelconque des revendications précédentes, **caractérisé en ce que** le dispositif de transport (2, 8; 14, 15) peut être synchronisé avec la séquence d'opérations qui suit.

8. Dispositif pour fabriquer des articles de brosserie, en particulier des brosses à dents, selon l'une quelconque des revendications précédentes, **caractérisé en ce que**, pour la fabrication de bandes de filaments, l'ouverture de sortie du dispositif de transport entraîné est rétrécie conformément à l'épaisseur désirée de la bande de filaments.

9. Dispositif pour fabriquer des articles de brosserie, en particulier des brosses à dents, selon l'une quelconque des revendications précédentes, **caractérisé en ce que** le dispositif de transport entraîné (2, 8; 14, 15) est prévu pour le traitement de filaments spéciaux.
